# EUROPÄISCHE PATENTANMELDUNG

(11) **EP 1 191 169 A2**
(43) Veröffentlichungstag der Anmeldung: **27.03.2002**
(21) Anmeldenummer: 01117237.6
(22) Anmeldetag: 17.07.2001
(51) Int. Cl.: E05B 15/02

(54) **Schliessblech**

(30) Priorität: 21.08.2000 DE 10041134
(71) Anmelder: Schulte-Schlagbaum Aktiengesellschaft, 42553 Velbert (DE)
(72) Erfinder: Sauerland, Eckard, 42551 Velbert (DE); Weiss, Willi, 42553 Velbert (DE)
(74) Vertreter: Grundmann, Dirk, Dr.

(57) **Zusammenfassung**

Die Erfindung betrifft ein Schließblech, bestehend aus einem L- oder U-förmigen Blech (4), welches mindestens eine bevorzugt zwei Eintrittsöffnungen (5, 6) für einen Riegel und/oder eine Falle ausbildet, einem Unterfütterungskasten (7), bevorzugt aus Kunststoff, welcher von dem Blech (4) überfangen ist und zu den Eintrittsöffnungen (5, 6) einen korrespondierenden Schacht ausbildet, und welcher mit dem Blech (4) zumindest punktweise verbunden ist und einer oder mehrerer Befestigungslaschen (8), welche quer zur Längsrichtung des Schließbleches (3) abragen, um mit der Zarge befestigt zu werden, und schlägt zur Erzielung eines herstellungstechnisch einfachen, kostensparenden und hinsichtlich der Montage günstigen Aufbaus vor, dass die Befestigungslaschen (8) materialeinheitlich.mit dem Unterfütterungskasten (7) verbunden sind.

## Beschreibung

Die Erfindung betrifft ein Schließblech, bestehend aus einem L- oder U-förmigen Blech, welches mindestens eine, bevorzugt zwei Eintrittsöffnungen für einen Riegel und/oder eine Falle ausbildet, einem Unterfütterungskasten, bevorzugt aus Kunststoff, welcher von dem Blech überfangen ist und zu den Eintrittsöffnungen einen korrespondierenden Schacht ausbildet, und welcher mit dem Blech zumindest punktweise verbunden ist, und einer oder mehrerer Befestigungslaschen, welche quer zur Längsrichtung des Schließbleches abragen, um mit der Zarge befestigt zu werden.

Es sind Schließbleche bekannt, bei denen die Befestigungslaschen als getrennte Bauteile gestaltet sind, welche die Verbindung zwischen Schließblech und Türfutter herstellen.

Dem Gegenstand der Erfindung liegt die Aufgabe zugrunde, ein Schließblech der in Rede stehenden Art von herstellungstechnisch einfachem, kostensparendem und hinsichtlich der Montage günstigem Aufbau anzugeben.

Diese Aufgabe ist zunächst und im Wesentlichen bei einem Schließblech mit den Merkmalen des Anspruches 1 gelöst, wobei darauf abgestellt ist, dass die Befestigungslaschen materialeinheitlich mit dem Unterfütterungskasten verbunden sind.

Der wesentliche Vorteil dieser Ausgestaltung besteht in dem besonders einfachem Aufbau des Schließbleches mit Unterfütterungskasten sowie Befestigungslasche. Die Anzahl der Bauteile ist reduziert. Gesonderte Befestigungslaschen sind nun nicht mehr herzustellen. Vielmehr werden die Befestigungslaschen von dem Unterfütterungskasten selbst gebildet. Mit zur Lösung der Erfindungsaufgabe trägt der Sachverhalt bei, dass der Unterfütterungskasten mit dem Blech an einem oder mehreren Punkten verklebt ist und die Klebepunkte Ausbrechzonen des Unterfütterungskasten zugeordnet sind. Schließblech und Unterfütterungskasten können als vormontierte Baueinheit angeliefert werden. Dennoch ist eine Demontage bspw. nach Anschlagen des Schließbleches möglich, wobei ein Trennen des Schließbleches vom Unterfütterungskasten an den betreffenden Ausbrechzonen ermöglicht ist. Hervorzuheben ist ferner der Sachverhalt, dass die Verstärkungsplatte mit der Befestigungslasche verklipsbar ist. Die Verbindung zwischen Befestigungslasche und der Verstärkungsplatte ist daher einfach im Wege der Verklipsung vornehmbar. Um den ursprünglich eingesetzten Unterfütterungskasten trotz befestigter Befestigungslaschen gegen einen anders bemaßten Unterfütterungskasten zu ersetzen, sind die Befestigungslaschen abbrechbar mit dem Unterfütterungskasten verbunden. Realisiert ist dies durch eine durch Peforation gebildete Sollbruchstelle zwischen Unterfütterungskasten und Befestigungslasche. Sodann ist erfindungsgemäß eine beiderseits des vom Blech überfangenen Abschnittes angeordnete Stegverbindung vorgesehen, welcher Abschnitt eine mit der Befestigungsöffnung des Bleches fluchtende Durchtrittsöffnung ausbildet. Dieser Abschnitt und die Befestigungslasche stellen eine fest miteinander verbundene Einheit dar, welche über die beiderseits des Abschittes befindliche Stegverbindung eine Trennung vom Unterfütterungskasten gestattet. Um nach einer Trennung des Unterfütterungskastens beispielsweise ein dickeres Blech einsetzen zu können, ist der vom Blech überfangene Abschnitt geringfügig querschnittsreduziert. Weiterhin besteht eine Weiterbildung darin, dass die Ausbrechzonen kreisscheibenform besitzen mit bis auf die Verbindungsstege belassenen Umfangsfreischnitten. In vorteilhafter Weise werden die Umfangsfreischnitte von Halbbogenschlitzen gebildet, deren Enden mit Abstand zueinander liegen. Das Trennen des Schließbleches vom Unterfütterungskasten ist dadurch begünstigt, dass die Klebepunkte abbrechbaren Endstücken des Unterfütterungskastens zugeordnet sind. Montagetechnische Vorteile ergeben sich dadurch, dass die kreisförmige Verstärkungsplatte in ihrem Zentrum einen pilzkopfförmigen Rastzapfen trägt, der in einer Rastöffnung der Befestigungslasche verrastet. Demgemäß kann die Verbindung zwischen Verstärkungsplatte und Befestigungslasche im Wege einer Verrastung geschehen. Zusätzlich ist es möglich, eine die Verstärkungsplatte und die Befestigungslasche durchdringende Befestigungsschraube vorzusehen. Befestigungstechnische Vorteile.ergeben sich ferner dadurch, dass die Verstärkungsplatte den Unterfütterungskasten geringfügig überlappt.

Nachstehend wird ein Ausführungsbeispiel der Erfindung anhand der Zeichnungen erläutert. Es zeigt:
- Fig. 1: eine Ansicht eines erfindungsgemäß ausgebildeten Schließbleches unter Fortlassen des Türrahmens sowie der Leibung,
- Fig. 2: den Schnitt gemäß der Linie II-II in Fig. 1, stark vergrößert dargestellt, und zwar unter Einbezug des Türrahmens sowie der Leibung,
- Fig. 3: eine Herausvergrößerung des Schließbleches im Bereich der Befestigungslasche und
- Fig. 4: den Schnitt nach der Fig. IV-IV in Fig. 3.

Mit der Ziffer 1 ist ein Türblendrahmen bezeichnet. Rechtwinkelig zu diesem erstreckt sich die mit dem Türblendrahmen verbundene Leibung 2. Sowohl für den Türblendrahmen 1 als auch die Leibung ist Holz verwendet. Der Eckbereich zwischen Türblendrahmen 1 und Leibung 2 nimmt ein Schließblech 3 auf.

Im Einzelnen beinhaltet das Schließblech 3 ein im Querschnitt L-förmiges Blech 4. Der kürzere Schenkel 4' fluchtet mit der Frontfläche des Türblendrahmens 1, während der längere Schenkel 4'' zurückversetzt zur Innenfläche der Leibung 2 in paralleler Anordnung verläuft. In dem längeren Schenkel 4" sind in Übereinanderlage zwei Eintrittsöffnungen 5 und 6 vorgesehen, wobei die Eintrittsöffnung 5 die Falle und die Eintrittsöffnung 6 für den Riegel eines Einsteckschlosses bestimmt sind.

Der Winkelinnenraum des Bleches 4 ist ausgefüllt durch einen aus Kunststoff bestehenden Unterfütterungskasten 7, welcher korrespondierend zu den Eintrittsöffnungen 5, 6 entsprechende, nicht näher bezeichnete Schächte ausbildet. Der Unterfütterungskasten 7 ist mit dem Blech 4 punktweise verbunden. Sodann ragen vom Schließblech 3 zwei in Übereinanderlage angeordnete Befestigungslaschen 8 aus, um mit der Zarge bzw. Leibung 2 befestigt zu werden.

Die vorgenannten Befestigungslaschen 8 sind materialeinheitlich mit dem Unterfütterungskasten 7 verbunden, was sich bei der Herstellung des Schließbleches als kostensparend erweist. Wie aus Fig. 2 insbesondere hervorgeht, ist die Befestigungslasche 8 dünner als der zugehörige Abschnitt 9 des Unterfütterungskasten 7. Über eine schräg verlaufende Stufe 10 läuft der Abschnitt 9 in die Befestigungslasche 8 über. Die Stufe 10 endet dabei etwa auf Höhe der Randkante des längeren Schenkels 4".

Jede Befestigungslasche 8 ist abbrechbar mit dem Unterfütterungskasten 7 verbunden. Hierzu dient eine durch Perforation gebildete Sollbruchstelle S zwischen dem Unterfütterungskasten 7 und der Befestigungslasche 8, vergleiche Fig. 3. Die Sollbruchstellen S erstrecken sich beiderseits des vom Blech 4 überfangenen Abschnittes 9. Sodann sind die Sollbruchstellen dabei in Form von Stegverbindungen gestaltet, wobei je drei nebeneinanderliegende Stege 11 dienen. Fig. 2 veranschaulicht ferner, dass der vom Blech 4 überfangene Abschnitt 9 eine geringfügige Querschnittsreduzierung besitzt, die sich darin äußert, dass die winkelig aneinandergrenzenden Außenkanten des Abschnittes 9 parallel rückversetzt zu den Innenflächen der Schenkel 4', 4'' angeordnet sind. Diese Maßnahme gestattet es, den ursprünglichen Unterfütterungskasten 7 an den Sollbruchstellen abzubrechen und beispielsweise durch einen anders bemaßten Unterfütterungskasten zu ersetzen, um beispielsweise ein dickeres Blech zu verwenden, ohne dass dieses außenflächig vorsteht.

Das Befestigen des Schließbleches 3 geschieht mittels Befestigungsschrauben. Deren Schraubenkopf 14 greift in eine Senkbohrung 12 des längeren Schenkels 4'' ein, während der Schraubenschaft 15 eine Bohrung 13 des Abschnittes 9 durchsetzt.

Zur Festlegung jeder Befestigungslasche 8 dient eine von der Rückseite der Leibung 2 in eine Öffnung 16 eingetriebene Verstärkungsplatte 17. Diese trägt in ihrem Zentrum einen pilzkopfförmigen Rastzapfen 18 mit entsprechenden Auflaufschrägen, welcher Rastzapfen 18 irreversibel in einer senkkopfartigen Rastöffnung 19 der Befestigungslasche 8 verrastet. Zur zusätzlichen Befestigung sowohl der Verstärkungsplatte 17 als auch der Befestigungslasche 8 dient eine beide durchdringende Befestigungsschraube 20.

Wie eingangs schon festgestellt wurde, ist das Blech 4 mit dem Unterfütterungskasten 7 punktweise verbunden. Die Verbindung erfolgt in vorliegendem Fall durch Verklebung, wobei die Klebepunkte 21 Ausbrechzonen des Unterfütterungskastens 7 zugeordnet sind. Die betreffenden Ausbrechzonen besitzen, wie aus Fig. 3 insbesondere hervorgeht, Keisscheibenform mit bis auf Verbindungsstege 22 belassene Umfangsfreischnitte 23. Die Umfangsfreischnitte 23 haben die Form von Halbbogenschlitzen, wobei deren Ende mit Abstand zueinander liegen und dadurch die Verbindungsstege 22 bilden. Somit sind die Klebepunkte 21 abbrechbaren Endstücken des Unterfütterungskastens 7 zugeordnet, vergleiche insbesondere Fig. 4.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlage in Ansprüche vorliegender Anmeldung mit aufzunehmen.

## Patentansprüche

1. Schließblech, bestehend aus einem L- oder U-förmigen Blech (4), welches mindestens eine bevorzugt zwei Eintrittsöffnungen (5, 6) für einen Riegel und/oder eine Falle ausbildet, einem Unterfütterungskasten (7), bevorzugt aus Kunststoff, welcher von dem Blech (4) überfangen ist und zu den Eintrittsöffnungen (5, 6) einen korrespondierenden Schacht ausbildet, und welcher mit dem Blech-(4) zumindest punktweise verbunden ist und einer oder mehrerer Befestigungslaschen (8), welche quer zur Längsrichtung des Schließbleches (3) abragen, um mit der Zarge befestigt zu werden, **dadurch gekennzeichnet, dass** die Befestigungslaschen (8) materialeinheitlich mit dem Unterfütterungskasten (7) verbunden sind.

2. Schließblech, bestehend aus einem L- oder U-förmigen Blech (4), welches mindestens eine bevorzugt zwei Eintrittsöffnungen (5, 6) für einen Riegel und/oder eine Falle ausbildet, einem Unterfütterungskasten (7), bevorzugt aus Kunststoff, welcher von dem Blech (4) überfangen ist und zu den Eintrittsöffnungen (5, 6) einen korrespondierenden Schacht ausbildet, und welcher mit dem Blech (4) zumindest punktweise verbunden ist und einer oder mehrerer Befestigungslaschen (8), welche quer zur Längsrichtung des Schließbleches (3) abragen, um mit der Zarge befestigt zu werden, **dadurch gekennzeichnet, dass** der Unterfütterungskasten (7) mit dem Blech (4) an einem oder mehreren Punkten (21) verklebt ist und die Klebepunkte (21) Ausbrechzonen des Unterfütterungskasten zugeordnet sind.

3. Schließblech, bestehend aus einem L- oder U-förmigen Blech, welches mindestens eine bevorzugt zwei Eintrittsöffnungen (5, 6) für einen Riegel und/oder eine Falle ausbildet, einem Unterfütterungskasten (7), bevorzugt aus Kunststoff, welcher von dem Blech (4) überfangen ist und zu den Eintrittsöffnungen (5, 6) einen korrespondierenden Schacht ausbildet, und welcher mit dem Blech (4) zumindest punktweise verbunden ist und einer oder mehrerer Befestigungslaschen (8), welche quer zur Längsrichtung des Schließbleches (3) abragen, um mit der Zarge befestigt zu werden, wobei die Befestigungslasche (8) unter Miteinbezug einer in einer Aussparung (16) der Zarge (2) liegenden Verstärkungsplatte (17) mit der Zarge (2) verschraubbar ist, **dadurch gekennzeichnet, dass** die Verstärkungsplatte (17) mit der Befestigungslasche (8) verklipsbar ist.

4. Schließblech nach Anspruch 1 oder insbesondere danach, **dadurch gekennzeichnet, dass** die Befestigungslaschen (8) abbrechbar mit dem Unterfütterungskasten (7) verbunden sind.

5. Schließblech nach einem oder mehreren der vorhergehenden Ansprüche oder insbesondere danach, **gekennzeichnet, durch** eine **durch** Perforation gebildete Sollbruchstelle (S) zwischen Unterfütterungskasten (7) und Befestigungslasche (8).

6. Schließblech nach einem oder mehreren der vorhergehenden Ansprüche oder insbesondere danach, **gekennzeichnet durch** eine beiderseits des vom Blech (4) überfangenen Abschnittes (9), welcher eine mit einer Befestigungsöffnung (12) des Bleches (4) fluchtende Durchtrittsöffnung (13) ausbildet, angeordnete Stegverbindung.

7. Schließblech nach einem oder mehreren der vorhergehenden Ansprüche oder insbesondere danach, **dadurch gekennzeichnet, dass** der vom Blech (4) überfangene Abschnitt (9) geringfügig querschnittsreduziert ist zur Verwendung mit einem querschnittsgeringeren Unterfütterungskasten bei einem verstärktem Blech (4).

8. Schließblech nach Anspruch 2 oder insbesondere danach, **dadurch gekennzeichnet, dass** die Ausbrechzonen Kreisscheibenform besitzen mit bis auf Verbindungsstege (22) belassenen Umfangsfreischnitten (23).

9. Schließblech nach einem oder mehreren der vorhergehenden Ansprüche oder insbesondere danach, **dadurch gekennzeichnet, dass** die Umfangsfreischnitte (23) Halbbogenschlitze sind, deren Enden mit Abstand zueinander liegen.

10. Schließblech nach einem oder mehreren der vorhergehenden Ansprüche oder insbesondere danach, **dadurch gekennzeichnet, dass** die Klebepunkte (21) abbrechbaren Endstücken (24) des Unterfütterungskastens (7) zugeordnet sind.

11. Schließblech nach Anspruch 3 oder insbesondere danach, **dadurch gekennzeichnet, dass** die kreisscheibenförmige Verstärkungsplatte (17) in ihrem Zentrum einen pilzkopfförmigen Rastzapfen (18) trägt, der in einer Rastöffnung (19) der Befestigungslasche (8) verrastet.

12. Schließblech nach einem oder mehreren der vorhergehenden Ansprüche oder insbesondere danach, **gekennzeichnet durch** eine die Verstärkungsplatte (17) und die Befestigungslasche (8) durchdringende Befestigungsschraube (20).

13. Schließblech nach einem oder mehreren der vorhergehenden Ansprüche oder insbesondere danach, **dadurch gekennzeichnet, dass** die Verstärkungsplatte (17) den Unterfütterungskasten (7) geringfügig überlappt.
